# EUROPÄISCHE PATENTSCHRIFT

(11) **EP 3 300 869 B1**
(45) Veröffentlichungstag und Bekanntmachung des Hinweises auf die Patenterteilung: **20.02.2019**
(21) Anmeldenummer: 16020359.2
(22) Anmeldetag: 28.09.2016
(51) Int. Cl.: B27B 25/10

(54) **TISCHSÄGE UND SCHIEBESTOCK DAFÜR**
TABLE SAW AND PUSH STICK FOR IT
SCIE À TABLE ET POUSSOIR POUR CELA

(43) Veröffentlichungstag der Anmeldung: 04.04.2018
(73) Patentinhaber: Scheppach Fabrikation von Holzbearbeitungsmaschinen GmbH, 89335 Ichenhausen (DE)
(72) Erfinder: Bindhammer, Markus, 86316 Friedberg (DE)
(74) Vertreter: Munk, Ludwig

(56) Entgegenhaltungen:
- DE-U1- 8 807 690
- US-A1- 2008 110 309
- US-B1- 7 989 718

## Beschreibung

Die Erfindung betrifft eine Tischsäge gemäß dem Oberbegriff des Anspruchs 8, sowie einen Schiebestock dafür gemäß dem Oberbegriff des Anspruchs 1.

Tischsägen der gattungsgemäßen Art weisen einen Maschinentisch auf, der von einem motorbetriebenen Sägeblatt durchgriffen wird. Werkstücke werden dabei auf dem Maschinentisch abgelegt und zum Sägeblatt hin geschoben, wo dann das Sägeblatt in Angriff an das Werkstück gelangt und es bei weiterem Vorschub zersägt.

Arbeiten an solchen Tischsägen, beispielsweise Tischkreissägen oder auch an Tischbandsägen sind mit erheblichen Gefahren verbunden. Insbesondere die das zu sägende Werkstück führende Hand des Maschinenbedieners ist dabei der Gefahr ausgesetzt, unbeabsichtigt über das Sägeblatt geführt und dabei schwer verletzt zu werden.

Zum Schutz des Maschinenbedieners und insbesondere seiner das Werkstück führenden Hand sind daher bereits verschiedene Vorrichtungen bekannt. So zeigt die US 4,370,909 eine Handschutzvorrichtung, deren Handgriff ein Vorbeiführen des Werkstücks am Sägeblatt erlaubt, ohne dass die dafür benutzte Hand in Kontakt mit dem Sägeblatt kommen kann. Dabei ist ein Totmann-Schalter am Hangriff vorgesehen, bei dessen Loslassen der Motor der Säge abgeschaltet wird.

Ähnliches zeigt die US-Patentschrift US 7,989,718 B1, bei der an dem Handgriff der Handschutzvorrichtung ein Schalter zum Ein- und Ausschalten der Stromversorgung der Kreissäge vorgesehen ist und zusätzlich eine Anzeigenleuchte, die den Zustand des Schalters angibt.

Weiterhin ist in der Gebrauchsmusterschrift DE 20 2005 010 656 U1 ein Parallelanschlag für eine Tischkreissäge zu entnehmen, welche eine Vorschubklinge aufweist, die durch einen Handgriff in Schnittrichtung bewegt wird, um das Werkstück an der Säge vorbeizuführen. An den Enden des Verfahrweges der Vorschubklinge sind dabei Kontaktschalter vorgesehen. Ein weiteres Beispiel kann der Gebrauchsmusterschrift DE8807690U1 entnommen werden.

Gemäß der Norm EN62841-3-1 muss jede Tischkreissäge mit einem sog. Schiebestock versehen sein. Ist die Breite des zu sägenden Werkstückes kleiner als 10 cm, soll bereits der Schiebestock verwendet werden, um eine versehentliche Berührung des Sägeblatts durch die Hand zu vermeiden. Ein solcher Schiebestock ist dem Gebrauchsmuster DE 20 2010 004 458 U1 zu entnehmen, wobei dort zusätzlich eine Schutzhaube über dem Sägeblatt und eine Sensorik an der Tischkreissäge vorgesehen ist, mit der ein Körperteil eines Benutzers erfasst wird.

Gemäß der Norm EN61029-2-5 bzw. EN1807 sind auch Tischbandsägen mit einem Schiebestock auszurüsten.

Ein solcher Schiebestock der gattungsgemäßen Art weist an seinem einen Ende eine Greifmöglichkeit für den Maschinenbediener und auf seinem anderen Ende eine Ecknut bzw. eine Einkerbung oder Werkstückangriffskerbe auf, um an dem Werkstück anzugreifen. Dazu hat die Werkstückangriffskerbe zwei zueinander unter einem vorzugsweise rechten Winkel angeordneten Flächen, eine in Vorschubrichtung des Werkstücks weisenden Schiebefläche und eine von oben auf das Werkstück drückenden Niederhaltefläche.

Hiervon ausgehend ist es Aufgabe der vorliegenden Erfindung, die Arbeit an einer mortorbetriebenen Tischsägen, wie beispielsweise an einer Tischkreissäge oder einer Tischbandsäge mit einfachen Mitteln sicherer zu machen.

Diese Aufgabe wird hinsichtlich eines Schiebestocks mit den Merkmalen des Anspruchs 1 gelöst, hinsichtlich einer Tischkreissäge mit den Merkmalen des Anspruchs 8.

Ausgehend von einem gattungsgemäßen Schiebestock weist der erfindungsgemäße Schiebestock somit eine Greifmöglichkeit für einen Maschinenbediener an seinem bedienerseitigen Ende auf, und ferner an seinem davon beabstandeten, werkstückseitigen Ende eine zum Angriff an das Werkstück geeignete Werkstücksangriffskerbe, welche eine in Werkstückvorschubrichtung weisende Schiebefläche und eine davon oberseitig unter einem Winkel vorspringende Niederhaltefläche aufweist. Erfindungsgemäß weist der Schiebestock nun ferner eine Erfassungseinrichtung auf, welche erfasst, ob die Schiebefläche und die Niederhaltefläche plan an dem Werkstück anliegen, sowie eine Signalgebereinrichtung, welche im Ansprechen darauf, ob die Erfassungseinrichtung eine solche Plananlage der Schiebefläche und der Niederhaltefläche erfasst oder nicht, ein entsprechendes Plananlage-Signal gibt, welches also signalisiert, ob die Schiebefläche und die Niederhaltefläche plan an dem Werkstück anliegen oder nicht. Dabei wird der Winkel, unter dem die Niederhaltefläche von der Schiebefläche vorspringt, in der Regel ein rechter Winkel sein, da die zu sägenden Werkstücke in der Regel Bretter mit rechtwinklig aneinander grenzenden Seitenkanten sind. Für Spezialanwendungen könnte jedoch auch ein anderer Winkel vorgesehen sein.

Die erfindungsgemäße Tischsäge ist entsprechend mit einem solchen Schiebestock ausgerüstet. Die erfindungsgemäße Tischsäge kann dabei ein einen Maschinentisch durchgreifendes, motorbetriebenes Sägeblatt aufweisen und kann beispielsweise als Tischkreissäge oder als Tischbandsäge ausgebildet sein.

Dadurch, dass nun erfasst und signalisiert wird, ob sowohl die Schiebefläche als auch die Niederhaltefläche plan an dem Werkstück aufliegen, kann ein Abrutschen des Schiebestocks während der Werkstückzufuhr zum Sägeblatt vermieden werden. Ein eine zusätzliche Gefahrenquelle darstellendes nach vorne Beugen des Maschinenbedieners zur visuellen Überprüfung, ob beide Flächen plan auf dem Werkstück aufliegen, kann somit entfallen. Vielmehr erhält der ja am anderen Ende des Schiebestocks zugreifende Maschinenbediener erstmals die Möglichkeit, mit Sicherheit festzustellen, ob Plananlage am Werkstück vorherrscht oder nicht.

Vorteilhafte Weiterbildungen sind Gegenstand der übrigen Unteransprüche.

So kann die Erfassungseinrichtung an der Schiebefläche und an der Niederhaltefläche jeweils zumindest einen versenkten Tastschalter aufweisen, welcher angibt, ob die jeweilige Fläche an dem Werkstück anliegt oder nicht. Die Tastschalter sind dabei weiter bevorzugt gegenüber der Schiebefläche bzw. der Niederhaltefläche versenkt angebracht, und zwar vorteilhaft so versenkt, dass eine Betätigung des jeweiligen Tastschalters nur erfolgt, wenn die jeweilige Fläche plan an dem Werkstück aufliegt.

Die Taster bzw. Tastschalter können dabei als Mikrotaster ausgebildet sein. Sind die beiden Taster vorteilhaft in einem UND-Gatter geschaltet, so dass die Erfassungseinrichtung eine Plananlage nur dann erfasst, wenn beide Mikrotaster durch den per Werkstück ausgeübten Druck betätigt werden, so ergibt sich ein einfacher und zuverlässiger Aufbau.

Alternativ oder ergänzend kann die Erfassungseinrichtung auch eine elektrooptische oder elektroakkustische Abtastvorrichtung aufweisen, welche erfasst, ob die Schiebefläche und die Niederhaltefläche plan an dem Werkstück aufliegen.

Die Signalgebereinrichtung kann dagegen eine LED oder eine andere Leuchte umfasst, welche bei Plananlage leuchtet, also beispielsweise dann, wenn das UND-Gatter durch einen vom Werkstück auf die beiden Mikrotaster an der Schiebefläche und der Niederhaltefläche ausgeübten Druck geschlossen ist. Alternativ oder ergänzend wäre selbstverständlich auch eine andere Art von Signalgeber, beispielsweise ein akustischer Alarm bei nicht gegebener Plananlage oder ein entsprechendes Vibrationsfeedback, denkbar.

Weist die Signalgebereinrichtung eine drahtgebundene oder vorzugsweise drahtlose Kommunikationsschnittstelle auf, wie beispielsweise eine Bluetooth- oder Wifi-Schnittstelle, über welche das Plananlage-Signal übertragbar ist, und die Maschinensteuerung der Tischsäge eine entsprechende, zugeordnete Kommunikationsschnittstelle, so kann das Plananlage-Signal auch maschinenseitig ausgewertert werden.

So kann die Maschinensteuerung allgemein ein Stellglied und eine Betätigungseinrichtung für das Stellglied umfasst, welche das Stellglied im Ansprechend darauf betätigt, ob das Plananlage-Signal signalisiert, ob die Schiebefläche und die Niederhaltefläche plan an dem Werkstück anliegen oder nicht. Als Stellglied kommt dabei hauptsächlich ein AN/AUS-Schalter für den Antrieb des Sägeblatts in Frage, um eine Anschalten der Tischkreissäge nur bei per Schiebestück plan geführtem Werkstück zu erlauben. Denkbar als Stellglied wäre auch ein Notauss-Schalter, oder sogar eine bremse für das Sägeblatt, um das Sägeblatt möglichst schnell anzuhalten, wenn keine Plananlage mehr gegeben ist.

Zur Auswertung des von den Tastern der Erfassungseinrichtung abgegebenen Plananlage-Signals ist dabei vorteilhaft eine Entprelleinrichtung zum Entprellen des Plananlagesignals vorgesehen, wobei die Entprelleinrichtung vorzugsweise einen Tiefpassfilter, ein Flip-Flop und/oder einen Mikrocontroller mit Entprellsoftware aufweist. Die Entprelleinrichtung kann dabei Teil der Signalgebereinrichtung am Schiebestock oder Teil der Maschinensteuerung an der Tischsäge sein.

Weiterhin vorteilhaft ist zur Stromversorgung der Erfassungseinrichtung und der Signalgebereinrichtung am Schiebestock eine Knopfzellenaufnahme vorgesehen, in die eine Knopfzelle eingelegt ist. Insbesondere bei einer kabelgebundenen Plansignalübertragung wäre aber auch eine kabelgebundene Stromversorgung denkbar.

Im Folgenden wird anhand der beiliegenden Zeichnungen eine vorteilhafte Ausführungsform der Erfindung näher erläutert. Es zeigen:
- Figur 1: eine Seitenansicht einer vorteilhaften Ausführungsform eines Schiebestocks;
- Figur 2: eine perspektivische Frontansicht des in Figur 1 Schiebestocks; und
- Figur 3: ein Schaltbild des in den Figuren 1 und 2 gezeigten Schiebestocks.

Zunächst wird Bezug genommen auf die Figuren 1 und 2, welche einen Schiebestock 3 zeigen, der an seinem in der Figur 1 rechten Ende von einem Maschinenbediener einer Tischkreissäge oder Tischbandsäge ergriffen werden kann, um mit seinem in der Figur 1 linken Ende an einer dort vorgesehenen Werkstückangriffskerbe in Angriff an ein an einem Sägeblatt der Tischkreissäge/Tischbandsäge vorbei zu schiebenden Werkstück gebracht werden kann. Die Werkstückangriffskerbe weist dazu eine Schiebefläche 1 und eine davon oberseitig im rechten Winkel zum Werkstück hin vorspringende Niederhaltefläche 2 auf, so dass der Schiebestock 3 mit seiner Schiebefläche 1 und seiner Niederhaltefläche 2 plan an einem beispielsweise als Brett mit rechtwinklig aneinander grenzenden Seitenflächen ausgebildeten Werkstück angesetzt werden kann.

An der Schiebefläche 1 und an der Niederhaltefläche 2 des Schiebestocks 3 befinden sich versenkt zwei Mikrotaster bzw. Mikroschalter 4. Die Abtastung könnte anstelle oder ergänzend zu diesen elektromechanischen Komponenten auch durch eine elektrooptische oder elektroakustische Abtastung erfolgen, solange die dadurch gebildete Erfassungseinrichtung 4 erfasst, ob die Schiebefläche 1 und die Niederhaltefläche 2 plan an dem Werkstück anliegen.

Weiterhin weist der Schiebestock 3 eine LED 5 auf, welche als Signalgebereinrichtung 5 dient, die im Ansprechen darauf, ob die durch die beiden Mikrotaster 4 gebildete Erfassungseinrichtung 4 die Plananlage der Schiebefläche 1 und der Niederhaltefläche 2 an dem Werkstück erfasst oder nicht, ein Plananlage-Signal gibt, welches signalisiert, ob die Schiebefläche 1 und die Niederhaltefläche 2 plan an dem Werkstück anliegen oder nicht. Im Ausführungsbeispiel leuchtet die LED 5 also bei Plananlage. Es könnte natürlich auch so sein, dass die LED 5 als Warnleuchte dann leuchtet, wenn keine beiderseitige Plananlage gegeben ist. Ferner könnte die Signalgebereinrichtung 5 alternativ oder ergänzend zu der LED 5 auch einen anderen Signalgeber aufweisen, beispielsweise einen akustischen Signalgeber oder einen Vibrationsalarm. Weiterhin wäre es denkbar, dass die Signalgebereinrichtung über ein Kommunikationsmodul bzw. eine Kommunikationsschnittstelle verfügt, beispielsweise einen Bluetooth- oder WLAN-Sender/Empfänger, über welchen sie mit einer Maschinensteuerung der Tischkreissäge verbunden ist. So wäre es dann beispielsweise möglich, dass die Tischkreissäge nur dann in Betrieb genommen werden kann, wenn die Schiebefläche 1 und die Niederhaltefläche 2 des Schiebestocks 3 plan am Werkstück an- bzw. aufliegen.

Figur 3 zeigt den Schaltplan des Schiebestocks 3 und damit die elektrische Verbindung der Mikrotaster 4 mit der LED 5 und der als Stromversorgung vorgesehenen Knopfzelle 7, welche in eine in der Figur 1 gezeigten Knopfzellenhalterung 8 eingesetzt ist. Die beiden Mikrotaster 4 sind dabei als UND-Gatter geschaltet, d. h. die LED 5 leuchtet nur, wenn beide Mikrotaster 4 betätigt werden, wenn also beide Flächen 1, 2 plan auf dem Werkstück aufliegen. Somit zeigt die leuchtende LED 5 dem den Schiebestock 3 benutzenden Maschinenbediener an, dass das Werkstück mit größtmöglicher Sicherheit dem Sägeblatt der Tischkreissäge zugeführt werden kann.

Um das von den beiden Mikrotastern 4 abgegebene Plananlage-Signal auch für empfindliche Signalverarbeitungseinrichtungen nutzen zu können, beispielsweise an der Maschinensteuerung der Kreissäge, ist es dabei vorteilhaft, die Mikrotaster 4 zu entprellen. Dies kann beispielsweise durch einen Tiefpassfilter, ein Flip-Flop oder durch einen Mikrocontroller mit entsprechender Software geschehen.

Abwandlungen und Modifikationen der gezeigten Ausführungsformen sind möglich, ohne den Rahmen der Erfindung zu verlassen.

## Patentansprüche

1. Schiebestock (3) für eine Tischsäge, mit einer Greifmöglichkeit für einen Maschinenbediener an seinem bedienerseitigen Ende, wobei an seinem davon beabstandeten, werkstückseitigen Ende eine zum Angriff an das Werkstück geeignete Werkstückangriffskerbe eingeformt ist, welche eine in eine vorgesehene Werkstückvorschubrichtung weisenden Schiebefläche (1) und eine davon oberseitig unter einem vorzugsweise rechten Winkel vorspringende Niederhaltefläche (2) aufweist,
**dadurch gekennzeichnet, dass**
der Schiebestock (3) eine Erfassungseinrichtung (4) aufweist, welche erfasst, ob die Schiebefläche (1) und die Niederhaltefläche (2) plan an dem Werkstück anliegen, sowie
eine Signalgebereinrichtung (5), welche im Ansprechen darauf, ob die Erfassungseinrichtung (4) die Plananlage der Schiebefläche (1) und der Niederhaltefläche (2) an dem Werkstück erfasst oder nicht, ein Plananlage-Signal gibt, welches signalisiert, ob die Schiebefläche (1) und die Niederhaltefläche (2) plan an dem Werkstück anliegen oder nicht.

2. Schiebestock (3) nach Anspruch 1, **dadurch gekennzeichnet, dass** die Erfassungseinrichtung (4) an der Schiebefläche (1) und an der Niederhaltefläche (2) jeweils zumindest einen so versenkten Tastschalter (4) aufweist, dass eine Betätigung des jeweiligen Tastschalters (4) nur erfolgt, wenn die jeweilige Fläche plan an dem Werkstück aufliegt.

3. Schiebestock (3) nach Anspruch 2, **dadurch gekennzeichnet, dass** die Erfassungseinrichtung (4) jeweils einen Mikrotaster (4) an der Schiebefläche (1) und an der Niederhaltefläche (2) aufweist, wobei die beiden Mikrotaster (4) in einem UND-Gatter geschaltet sind, so dass die Erfassungseinrichtung (4) eine Plananlage nur dann erfasst, wenn beide Mikrotaster (4) betätigt werden.

4. Schiebestock nach Anspruch 1, 2 oder 3, **dadurch gekennzeichnet, dass** die Erfassungseinrichtung eine elektrooptische oder elektroakkustische Abtastvorrichtung aufweist, welche erfasst, ob die Schiebefläche und die Niederhaltefläche plan an dem Werkstück aufliegen.

5. Schiebestock (3) nach einem der vorhergehenden Ansprüche, **dadurch gekennzeichnet, dass** die Signalgebereinrichtung (5) eine LED (5) umfasst, welche bei Plananlage leuchtet.

6. Schiebestock nach einem der vorhergehenden Ansprüche, **dadurch gekennzeichnet, dass** die Signalgebereinrichtung eine drahtgebundene oder vorzugsweise drahtlose Kommunikationsschnittstelle umfasst, über welche das Plananlage-Signal übertragbar ist.

7. Schiebestock nach einem der vorhergehenden Ansprüche, **dadurch gekennzeichnet, dass** die Signalgebereinrichtung eine Entprelleinrichtung zum Entprellen des Plananlagesignals umfasst, wobei die Entprelleinrichtung vorzugsweise einen Tiefpassfilter, ein Flip-Flop und/oder einen Mikrocontroller mit Entprellsoftware aufweist.

8. Tischsäge mit einem Schiebestock, **dadurch gekennzeichnet, dass** der Schiebestock nach einem der vorhergehenden Ansprüche ausgebildet ist.

9. Tischsäge nach Anspruch 8, **dadurch gekennzeichnet, dass** der Schiebestock die drahtgebundene oder vorzugsweise drahtlose Kommunikationsschnittstelle umfasst, über welche das Plananlage-Signal übertragbar ist, und eine Maschinensteuerung der Tischsäge eine entsprechende, drahtgebundene oder vorzugsweise drahtlose Kommunikationsschnittstelle umfasst, über welche das Plananlage-Signal empfangbar ist, wobei die Maschinensteuerung ein Stellglied und eine Betätigungseinrichtung für das Stellglied umfasst, welche das Stellglied im Ansprechend darauf betätigt, ob das Plananlage-Signal signalisiert, ob die Schiebefläche und die Niederhaltefläche plan an dem Werkstück anliegen oder nicht.

10. Tischsäge nach Anspruch 9, **dadurch gekennzeichnet, dass** das Stellglied ein AN/AUS-Schalter für den Antrieb des Sägeblatts ist.

## Claims

1. A push stick (3) for a table saw, comprising a gripping possibility for a machine operator at its operator-side end, wherein a workpiece engagement notch, which is spaced therefrom and is suitable for acting on the workpiece, is formed at its workpiece-side end, which notch comprises a push surface (1) facing in an intended feed direction of the workpiece and a holding-down surface (2) protruding therefrom at the top under a preferably right angle,
**characterized in that**
the push stick (3) comprises a detection device (4) which detects whether the push surface (1) and the holding-down surface (2) lie flat against the workpiece, as well as
a signalling device (5) which emits a respective flat contact signal in response to whether or not the detection device (4) has detected the flat contact of the push surface (1) and the holding-down surface (2) on the workpiece, which flat contact signal signals whether or not the push surface (1) and the holding-down surface (2) lie flat against the workpiece.

2. A push stick (3) according to claim 1, **characterized in that** the detection device (4) on the push surface (1) and on the holding-down surface (2) each comprise at least one pushbutton switch (4) which is recessed in such a way that actuation of the respective pushbutton switch (4) takes place only when the respective surface lies flat against the workpiece.

3. A push stick (3) according to claim 2, **characterized in that** the detection device (4) comprises a respective micro-switch (4) on the push surface (1) and on the holding-down surface (2), wherein the two micro-switches (4) are switched in an AND gate, so that the detection device (4) detects flat contact only when both micro-switches (4) are actuated.

4. A push stick according to claim 1, 2 or 3, **characterized in that** the detection device has an electro-optical or electro-acoustic scanning device which detects whether the push surface and the holding-down surface lie flat against the workpiece.

5. A push stick (3) according to one of the preceding claims, **characterized in that** the signalling device (5) comprises an LED (5), which is illuminated under flat contact.

6. A push stick according to one of the preceding claims, **characterized in that** the signalling device comprises a wire-bound or preferably wireless communication interface, via which the flat contact signal can be transmitted.

7. A push stick according to one of the preceding claims, **characterized in that** the signalling device comprises a debouncing device for debouncing the flat contact signal, wherein the debouncing device preferably comprises a low-pass filter, a flip-flop and/or a microcontroller with debouncing software.

8. A table saw with a push stick, **characterized in that** the push stick is formed according to one of the preceding claims.

9. A table saw according to claim 8, **characterized in that** the push stick comprises the wire-bound or preferably wireless communication interface, via which the flat contact signal can be transmitted, and a machine controller of the table saw comprises a respective wire-bound or preferably wireless communication interface, via which the flat contact signal can be received, wherein the machine controller comprises an actuator and an actuating device for the actuator, which actuating device actuates the actuator in response to whether the flat contact signals as to whether or not the sliding surface and the holding-down surface lie flat against the workpiece.

10. A table saw according to claim 9, **characterized in that** the actuator is an ON/OFF switch for driving the saw blade.

## Revendications

1. Bâton poussoir (3) pour une scie à table, comprenant une possibilité de préhension pour un opérateur de machine à son extrémité côté utilisateur, dans lequel, à son extrémité côté pièce qui en est espacée, une encoche de mise en prise avec la pièce est ménagée qui est adaptée à venir en prise avec la pièce et qui présente une surface à pousser (1) montrant dans une direction d'avance de pièce prévue ainsi qu'une surface de maintien vers le bas (2) qui est en saillie de préférence à angle droit sur la face supérieure de celle-ci,
**caractérisé par le fait que**
ledit bâton poussoir (3) présente un dispositif de détection (4) qui détecte si la surface à pousser (1) et la surface de maintien vers le bas (2) s'appliquent de manière plane contre la pièce, ainsi qu'
un dispositif de signalisation (5) qui, en réponse au fait que le dispositif de détection (4) détecte ou non que la surface à pousser (1) et la surface de maintien vers le bas (2) s'appliquent de manière plane contre la pièce, délivre un signal d'appui plan qui signale si la surface à pousser (1) et la surface de maintien vers le bas (2) s'appliquent de manière plane contre la pièce ou non.

2. Bâton poussoir (3) selon la revendication 1, **caractérisé par le fait que** le dispositif de détection (4) présente sur la surface à pousser (1) et sur la surface de maintien vers le bas (2) respectivement au moins un interrupteur à bouton-poussoir (4) noyé de telle sorte qu'un actionnement de l'interrupteur à bouton-poussoir (4) respectif ne se fait que lorsque la surface correspondante repose à plat sur la pièce.

3. Bâton poussoir (3) selon la revendication 2, **caractérisé par le fait que** le dispositif de détection (4) présente respectivement un micro-bouton-poussoir (4) sur la surface à pousser (1) et sur la surface de maintien vers le bas (2), dans lequel les deux micro-boutons-poussoirs (4) sont montés dans une porte ET de telle sorte que le dispositif de détection (4) ne détecte un appui plan que lorsque les deux micro-boutons-poussoirs (4) sont actionnés.

4. Bâton poussoir selon la revendication 1, 2 ou 3, **caractérisé par le fait que** le dispositif de détection présente un dispositif de balayage électro-optique ou électroacoustique qui détecte si la surface à pousser et la surface de maintien vers le bas reposent à plat sur la pièce.

5. Bâton poussoir (3) selon l'une quelconque des revendications précédentes, **caractérisé par le fait que** le dispositif de signalisation (5) comprend une DEL (5) qui s'allume lorsqu'il y a un appui plan.

6. Bâton poussoir (3) selon l'une quelconque des revendications précédentes, **caractérisé par le fait que** le dispositif de signalisation comprend une interface de communication câblée ou, de préférence, sans fil, par laquelle le signal d'appui plan peut être transmis.

7. Bâton poussoir (3) selon l'une quelconque des revendications précédentes, **caractérisé par le fait que** le dispositif de signalisation comprend un dispositif anti-rebond pour éliminer des rebonds du signal d'appui plan, dans lequel ledit dispositif anti-rebond présente de préférence un filtre passe-bas, un flip-flop et/ou un micro-contrôleur avec logiciel anti-rebond.

8. Scie à table comprenant un bâton poussoir, **caractérisée par le fait que** ledit bâton poussoir est conçu selon l'une quelconque des revendications précédentes.

9. Scie à table selon la revendication 8, **caractérisée par le fait que** le bâton poussoir comprend l'interface de communication câblée ou, de préférence, sans fil par laquelle le signal d'appui plan peut être transmis, et qu'une commande de machine de la scie à table comprend une interface de communication correspondante câblée ou, de préférence, sans fil par laquelle le signal d'appui plan peut être reçu, dans laquelle la commande de machine comprend un actionneur et un dispositif d'actionnement pour ledit actionneur, qui actionne l'actionneur en réponse au fait que le signal d'appui plan signale si la surface à pousser et la surface de maintien vers le bas s'appliquent de manière plane contre la pièce ou non.

10. Scie à table selon la revendication 9, **caractérisée par le fait que** ledit actionneur est un interrupteur ON/OFF pour entraîner la lame de scie.
